# EUROPÄISCHE PATENTSCHRIFT

(11) **EP 2 418 989 B1**
(45) Veröffentlichungstag und Bekanntmachung des Hinweises auf die Patenterteilung: **23.08.2017**
(21) Anmeldenummer: 09775534.2
(22) Anmeldetag: 15.04.2009
(51) Int. Cl.: A47K 5/16

(54) **SCHAUMSEIFENSPENDER**
FOAMING SOAP DISPENSER
DISTRIBUTEUR DE SAVON MOUSSANT

(43) Veröffentlichungstag der Anmeldung: 22.02.2012
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofinger Patentanwälte
(86) Internationale Anmeldenummer: PCT/AT2009/000149
(87) Internationale Veröffentlichungsnummer: WO 2010/118443

(56) Entgegenhaltungen:
- WO-A-96/29921
- WO-A-2005/107699
- US-A1- 2005 139 612
- US-A1- 2006 011 655

## Beschreibung

Die Erfindung betrifft einen Schaumseifenspender mit einem Gehäuse mit einer unterseitigen Ausgabeöffnung, mit einer im Inneren des Gehäuses angeordneten Behälteraufnahme, in die austauschbar ein Vorrat mit flüssiger Seife einsetzbar und unterhalb der ein Seifenbehälter vorgesehen ist, mit einer Seifenpumpe für die Seife, mit einer Luftpumpe zum Zuführen von Schäumluft, und mit einer Schäumeinrichtung nahe der Ausgabeöffnung.

Derartige Schaumseifenspender mit getrennten Pumpen für Luft und Seife sind bereits bekannt, beispielsweise aus der WO 96/29921, bei der zwei Kolbenpumpen mittels eines Betätigungselementes, das durch den schwenkbaren Deckel des Gehäuses gebildet ist, gemeinsam betätigt werden können.

US 2005/139612 und WO 2005/107699 zeigen ebenfalls Spender mit Pumpen für Seife und Luft, die mittels eines Hebels gemeinsam und gleichzeitig händisch betätigt werden. Nach der US 2005/139612 kann dabei die Weglänge des Hebels und die Übersetzung zwischen dem Hebel und jedem Pumpenantriebsrad einzeln eingestellt werden. Nach der WO 2005/107699 kann als Alternative zur händischen Betätigung ein Sensor und ein davon abhängiger Antrieb vorhanden sein.

Der Einfachheit halber wird hier und in den anliegenden Ansprüchen von "Schaumseife" und "Seife" gesprochen, worunter alle aufschäumbaren Mittel für Reinigung, Desinfektion, Pflege usw. zu verstehen sind.

Die Erfindung hat es sich nun zur Aufgabe gestellt, einen berührungslos betätigbaren Schaumseifenspender zu schaffen und schlägt hiezu vor, dass die Luftpumpe als Membranpumpe und die Seifenpumpe als Schlauchquetschpumpe ausgebildet sind, und dass den beiden Pumpen getrennt antreibbare Elektromotore zugeordnet sind.

Eine Membranpumpe ist eine Maschine zur Förderung von Flüssigkeiten bzw. Gasen. Ihr Funktionsprinzip ähnelt der Kolbenpumpe, wobei jedoch das zu fördernde Medium durch eine Membran vom Antrieb getrennt ist. Durch diese Trennmembran ist somit der mechanische Teil des Antriebes von schädlichen Einflüssen des Fördermediums abgeschirmt. Der Antrieb erfolgt beispielsweise durch einen Elektromotor mittels an der Membran befestigter Pleuelstange. Derartige Membranpumpen sind in kleiner Bauweise als sogenannte Mikropumpen erhältlich, die beispielsweise in einem kompakten L-förmigen Gehäuse angeordnet sind, in dem Auslass und Einlass zueinander und zur Motorachse parallel ausgerichtet sind.

Für dickflüssige Substanzen, wie z.B. Seife, eignet sich eine Schlauchquetschpumpe besser, da sie unempfindlich gegen Lufteinschlüsse ist und die Abgabe der entsprechenden Portion Seife sicherstellt. Der Pumpenrotor trägt zumindest zwei, am Umfang vorstehende Walzen, die einen entlang des Rotorumfangs gekrümmten Schlauch quetschen. Der Antrieb erfolgt insbesondere ebenfalls durch einen Elektromotor.

Der Schaumseifenspender ist für die berührungslose Abgabe bevorzugt mit einer Sensoreinrichtung in der Umgebung der Ausgabeöffnung versehen, mittels der eine untergehaltene Hand erkannt und die beiden Pumpen zur Erzeugung einer Portion geschäumter Seife in Betrieb gesetzt werden.

Eine bevorzugte Ausführung sieht vor, dass der Behälter, die beiden Pumpen einschließlich der Elektromotoren, die Schäumeinrichtung und vorzugsweise eine Steuerung in einem Arbeitsblock zusammen gefasst sind, der als kompakter Bauteil im unteren Bereich des Spendergehäuses vorgesehen ist. Der Arbeitsblock umfasst einen vorzugsweise aus Kunststoff gefertigten Formteil mit einer oberen und einer unteren Ausnehmung. In der oberen Ausnehmung ist der Seifen behälter vorgesehen und in die untere Ausnehmung sind die beiden Pumpen und die Schäumeinrichtung eingesetzt. Dabei ist in einer bevorzugten Ausführung vorgesehen, dass die Schäumeinrichtung mittels eines Clips oder ähnlicher Steckvorrichtung leicht auswechselbar im Arbeitsblock gehalten ist, um etwa Schäumeinrichtungen mit unterschiedlichen Siebeinsätzen oder Aufschäumkörpern nach Bedarf verwenden zu können.

In einer weiteren bevorzugten Ausführung ist vorgesehen, dass mittels der Steuerung das Verhältnis der Fördervolumina von Luft und Seife durch Änderung der Drehzahl einer der beiden Elektromotoren einstellbar ist. Insbesondere werden daher Gleichstrommotoren verwendet, deren Drehzahl und damit direkt verbundene Fördermenge direkt proportional zur Motorspannung ist.

Die Veränderung der Schaumkonsistenz ermöglicht es einerseits, eine festgesetzte Mindestabgabemenge, beispielsweise einer desinfizierenden Reinigungsflüssigkeit, einzustellen, oder andererseits, bei starker Beschmutzung eine höhere Menge bzw. bei leichter Beschmutzung eine Mindermenge an Seifenschaum zur Verfügung zu stellen, und dabei jeweils die Abgabeportion und die Abgabezeit nahezu unverändert zu belassen.

In einer bevorzugten Ausführung ist daher vorgesehen, dass das Volumenverhältnis durch Änderung der Drehzahl des Motors der Seifenpumpe einstellbar ist. Die Drehzahl des Motors der Luftpumpe bleibt in dieser Ausführung somit konstant. Bevorzugte Volumenverhältnisse von Luft zu Seife sind zwischen 50:1 - ziemlich trockener, feinstporiger Schaum - bis 50:2 (= 25:1) also mit doppeltem Seifenanteil, wodurch der Schaum ziemlich fließfähig ist. Bevorzugte Abgabemengen an aufgeschäumter Reinigungsflüssigkeit sind ca. 0,3 ml bei 1 Sekunde und einem annähernden Volumenverhältnis von 50:1 - ziemlich trockener Schaum - bis ca. 0,9 ml bei 1,5 Sekunden und einem annähernden Volumenverhältnis von 50:2 - sehr feuchter Schaum. Das Fördervolumen der Luftpumpe kann bevorzugt 15 ml/sec betragen.

Nachstehend wird nun die Erfindung anhand der Figuren der beiliegenden Zeichnung näher beschrieben. Es zeigen:
- Fig. 1: eine Vorderansicht eines Seifenschaumspenders mit abgenommener Abdeckung,
- Fig. 2: eine schematische Funktionsdarstellung,
- Fig. 3 und 4: schematische Schnitte durch eine Membranpumpe bzw. Schlauchquetschpumpe,
- Fig. 5: eine Schrägansicht des Arbeitsblockes von unten, und
- Fig. 6: eine Schaltungsanordnung für die Stabilisierung der von Batterien abgegebenen Spannung.

Ein Seifenschaumspender weist ein Gehäuse 21 mit einer Abdeckung auf, in dessen oberen Bereich ein Vorrat 23 in eine flüssigkeitsdichte Aufnahme 20 austauschbar eingesetzt ist. Im unteren Bereich ist ein kompakter Arbeitsblock 1 vorgesehen, in dem alle für die Funktion erforderlichen Elemente zusammengefasst sind. Schematisch dargestellt enthält, wie Fig. 2 zeigt, der Arbeitsblock 1 einen Seifenbehälter 2, aus dem eine Seifenpumpe 5, die als Schlauchquetschpumpe ausgebildet ist, Seife ansaugt und über eine Seifenleitung 4 einer Schäumeinrichtung 3 zuführt.

Der Arbeitsblock 1 enthält weiters eine Luftpumpe 7, die als Membranpumpe ausgebildet ist, Luft ansaugt und über eine Luftleitung 6 ebenfalls der Schäumeinrichtung 3 zuführt. Eine Betätigungseinrichtung 8 ermöglicht die Änderung verschiedener Parameter, wie Größe der Schaumportion 10, Luft-Seifen-Verhältnis etc. Die verwendeten Pumpen weisen jeweils einen elektrischen Antrieb, insbesondere einen Gleichstrommotor auf, dessen Drehzahl direkt proportional zur Motorspannung ist. Wie Fig. 3 zeigt, ist an einer Motorabtriebswelle 11 eine Exzenterscheibe 12 befestigt, die einen federbeaufschlagten Hubkolben 13 hin- und herbewegt. Der Hubkolben 13 ragt in das Pumpengehäuse und ist mit einer Membran 14 verbunden, die zwischen zwei Gehäuseteilen gedichtet eingespannt ist und eine Pumpenkammer 17 begrenzt. Die Pumpenkammer 17 weist einen Einlass 15 und einen Auslass 19 auf, denen jeweils ein Rückschlagventil 16 und 18 zugeordnet ist. Fig. 3 zeigt die Auspress- bzw. Druckstellung der Luftpumpe 7, in der das einlassseitige Ventil 16 geschlossen und das auslassseitige Ventil 18 geöffnet ist.

Der Arbeitsblock 1 enthält weiters eine in Fig. 4 schematisch dargestellte Schlauchquetschpumpe. An einer Abtriebswelle 25 ist ein Rotor 26 befestigt, an dem zwei oder drei über den Umfang vorstehende Rollen bzw. Wälzkörper 27 drehbar gelagert sind. Etwa im Halbkreis ist um den Rotor ein Schlauch 28 angeordnet, der von den Rollen 27 bei Drehung des Rotors 26 so gequetscht wird, dass im Schlauch 28 enthaltene Seife vom Einlass 29 zum Auslass 30 gefördert wird. Eine derartige Schlauchquetschpumpe ist selbstansaugend und wird durch eingeschlossene Luft in ihrer Förderwirkung nicht beeinträchtigt, sodass sie sich zur gleichmäßigen Dosierung von Seifenportionen gut eignet.

Fig. 5 zeigt eine Ansicht schräg von unten in den Arbeitsblock 1. Der Arbeitsblock weist einen aus Kunststoff gefertigten Formteil auf, an dessen Oberseite der Seifenbehälter vorgesehen ist, der mit einem die Aufnahme 20 tragenden Deckel verschlossen ist. An der Unterseite sind Ausnehmungen für die Luftpumpe 7, die Seifenpumpe 5, die Schäumeinrichtung 3 und eine nicht gezeigte Steuerungsplatine vorgesehen. Vom Auslass 19 der Luftpumpe 7 und vom Auslass 30 der Seifenpumpe 5 führt jeweils ein Schlauch zur Schäumeinrichtung 3, wobei der Luftkanal mit 6 und der Seifenkanal mit 4 beziffert sind. Der Einlass 29 der Seifenpumpe 5 ist durch einen weiteren Schlauch 31 mit dem oberseitigen Seifenbehälter 2 verbunden. Die Schäumeinrichtung 3 ist durch einen U-förmigen Steckbügel 32 austauschbar am Arbeitsblock 1 vorgesehen.

Die Luftfördermenge wird konstant gehalten, das heißt, die Drehzahl der Luftpumpe 7 wird nicht geändert. Der Seifenanteil, der die Konsistenz des Schaums beeinflusst, kann durch die Änderung der Drehzahl der Seifenpumpe 5 variiert werden.

In Fig. 2 ist die Drehzahlregelung der Seifenpumpe 5 von außerhalb des Gehäuses 21 gezeigt. Der Drehknopf des Potentiometers /der Betätigungseinrichtung 8 kann aber auch im Gehäuseinneren angeordnet sein, wie in Fig. 1 angedeutet ist, wobei ein gegebenenfalls versperrter Gehäusedeckel geöffnet werden muss. Diese Ausführung erlaubt die Änderung der Seifenschaumkonsistenz nur befugten Benützern, beispielsweise dem Servicepersonal.

Der Spender kann an das örtliche Stromnetz angeschlossen sein oder eine interne Stromquelle aufweisen. Bei einer internen Stromquelle, beispielsweise vier Alkaline-Batterien, sinkt die Batteriespannung mit fortschreitender Verwendung von 6,4 V auf 4 V ab. Einer internen Stromquelle ist daher insbesondere eine Spannungsstabilisierung mittels Pulsweitenmodulation zugeordnet (Fig. 6) und es werden Gleichstrommotoren verwendet, deren Motorspannung nahe der unteren Grenze der Batteriespannung angesiedelt ist, sodass die vorgegebenen Drehzahlen der beiden Pumpen fast bis zum Aufbrauch der internen Stromquelle gehalten werden können. Wie Fig. 6 zeigt, vergleicht ein Kontroller µC die Versorgungsspannung mit der Referenzspannung U_{REF} einer Referenzdiode - kann auch eine interne Referenz sein - und regelt die Pulsweitenmodulation (PWM) des Motors M auf 4 V. Ein Ausgangstransistor T1 dient als Treiber, um den nötigen Strom für den Motor zu erreichen.

## Patentansprüche

1. Schaumseifenspender mit einem Gehäuse mit einer unterseitigen Ausgabeöffnung (9), mit einer im Inneren des Gehäuses angeordneten Aufnahme (20), in die austauschbar ein Vorrat (23) mit flüssiger Seife einsetzbar und unterhalb der ein Seifenbehälter (2) vorgesehen ist, mit einer Seifenpumpe (5) für die Seife, mit einer Luftpumpe (7) zum Zuführen von Schäumluft, und mit einer Schäumeinrichtung (3) nahe der Ausgabeöffnung (9), **dadurch gekennzeichnet, dass** die Luftpumpe (7) als Membranpumpe und die Seifenpumpe (5) als Schlauchquetschpumpe ausgebildet sind, und dass den beiden Pumpen getrennt antreibbare Elektromotore zugeordnet sind.

2. Schaumseifenspender nach Anspruch 1, **dadurch gekennzeichnet, dass** die beiden Pumpen mittels eines Sensors in der Umgebung der Ausgabeöffnung (9) ansteuerbar sind.

3. Schaumseifenspender nach Anspruch 1, **dadurch gekennzeichnet, dass** der Seifenbehälter (2), die beiden Pumpen einschließlich der Elektromotoren, die Schäumeinrichtung (3) und vorzugsweise eine Steuerung in einem Arbeitsblock (1) zusammen gefasst sind, der als kompakter Bauteil im unteren Bereich des Spendergehäuses (21) vorgesehen ist.

4. Schaumseifenspender nach Anspruch 3, **dadurch gekennzeichnet, dass** mittels der Steuerung das Verhältnis der Fördervolumina von Luft und Seife durch Änderung der Drehzahl einer der beiden Elektromotoren einstellbar ist.

5. Schaumseifenspender nach Anspruch 4, **dadurch gekennzeichnet, dass** das Volumenverhältnis durch Änderung der Drehzahl des Motors der Seifenpumpe (5) einstellbar ist.

6. Schaumseifenspender nach Anspruch 4 oder 5, **dadurch gekennzeichnet, dass** das Volumenverhältnis von Luft zu Seife zwischen 25 : 1 und 50 : 1 veränderbar ist.

7. Schaumseifenspender nach einem der Ansprüche 1 bis 6, **dadurch gekennzeichnet, dass** die Schäumeinrichtung (3) mittels eines Clips oder einer ähnlichen Steckvorrichtung leicht auswechselbar im Arbeitsblock (1) gehalten ist.

## Claims

1. A foaming soap dispenser, comprising:
a housing having an underside dispensing opening (9),
a receptacle (20) disposed inside said housing, into which receptacle a liquid soap reservoir (23) is exchangeably insertable,
a soap container (2) disposed underneath said receptacle,
a soap pump (5) for the soap,
an air pump (7) for delivering foaming air, and
a foaming device (3) in vicinity of said dispensing opening (9), **characterized in that** the air pump (7) is designed as a diaphragm pump and the soap pump (5) is designed as a peristaltic metering pump, and **in that** electric motors configured to be driven separately are associated with a respective one of said two pumps.

2. The foaming soap dispenser according to claim 1, which further comprises a sensor disposed in vicinity of said dispensing opening (9) for activating said pumps.

3. The foaming soap dispenser according to claim 1, wherein said soap container (2), said pumps inclusive said electric motors, said foaming device (3) and, preferably, a controller are combined in a working block (1) provided as a compact component in a lower region of said housing (21).

4. The foaming soap dispenser according to claim 3, wherein said controller is designed to set a ratio of delivery volumes of air and soap by changing a speed of one of said electric motors.

5. The foaming soap dispenser according to claim 4, wherein said volume ratio is set by changing the speed of said motor for said soap pump.

6. The foaming soap dispenser according to claim 6, wherein said volume ratio of air to soap can be changed between 25:1 and 50:1.

7. The foaming soap dispenser according to any of claims 1 to 6, wherein said foaming device (3) is mounted easily changeably in said working block (1) by a clip or a similar sticking device.

## Revendications

1. Distributeur de savon moussant avec un boîtier présentant une ouverture de sortie (9) inférieure, avec un logement (20) disposé à l'intérieur du boîtier, dans lequel une réserve (23) de savon liquide peut être mise en place de manière à pouvoir être renouvelée et au-dessous duquel est prévu un récipient à savon (2), avec une pompe à savon (5) pour le savon, avec une pompe à air (7) pour l'amenée d'air de moussage, et avec un dispositif de moussage (3) proche de l'ouverture de sortie (9), **caractérisé en ce que** la pompe à air (7) est réalisée comme pompe à membrane et la pompe à savon (5) comme pompe péristaltique, et **en ce que** des moteurs électriques entraînables séparément sont associés aux deux pompes.

2. Distributeur de savon moussant selon la revendication 1, **caractérisé en ce que** les deux pompes peuvent être commandées au moyen d'un capteur dans l'environnement de l'ouverture de sortie (9).

3. Distributeur de savon moussant selon la revendication 1, **caractérisé en ce que** le récipient à savon (2), les deux pompes y compris les moteurs électriques, le dispositif de moussage (3) et préférentiellement une commande sont regroupés dans un bloc de travail (1) prévu comme composant compact dans la partie inférieure du boîtier (21) du distributeur.

4. Distributeur de savon moussant selon la revendication 3, **caractérisé en ce qu'**au moyen de la commande, le rapport entre les débits d'air et de savon est réglable par modification de la vitesse d'un des deux moteurs électriques.

5. Distributeur de savon moussant selon la revendication 4, **caractérisé en ce que** le rapport entre débits est réglable par modification de la vitesse du moteur de la pompe à savon (5).

6. Distributeur de savon moussant selon la revendication 4 ou 5, **caractérisé en ce que** le rapport entre les débits d'air et de savon est modifiable entre 25:1 et 50:1.

7. Distributeur de savon moussant selon l'une des revendications 1 à 6, **caractérisé en ce que** le dispositif de moussage (3) est maintenu au moyen d'un clip ou d'un dispositif à fiche analogue de manière à pouvoir être facilement renouvelé dans le bloc de travail (1).
